# EUROPÄISCHE PATENTSCHRIFT

(11) **EP 1 254 025 B1**
(45) Veröffentlichungstag und Bekanntmachung des Hinweises auf die Patenterteilung: **30.09.2009**
(21) Anmeldenummer: 01991747.5
(22) Anmeldetag: 21.11.2001
(51) Int. Cl.: B41F 21/10, B41F 7/16

(54) **FÜHRUNGSEINRICHTUNG FÜR BLECHTAFEL-DRUCKMASCHINEN UND BLECHTAFEL-LACKIERMASCHINEN**
GUIDING DEVICE FOR METAL SHEET PRINTING MACHINES AND METAL SHEET PAINTING MACHINES
SYSTEME DE GUIDAGE POUR MACHINES D'IMPRESSION DE FEUILLES DE TOLE ET MACHINES DE LAQUAGE DE FEUILLES DE TOLE

(30) Priorität: 22.11.2000 DE 10058176; 02.10.2001 DE 20116178 U
(43) Veröffentlichungstag der Anmeldung: 06.11.2002
(73) Patentinhaber: Bauer + Kunzi Gesellschaft für Drucktechnik mbH, 71254 Ditzingen (DE)
(72) Erfinder: BEGER, Hans, 72141 Walddorfhäslach (DE); KLOTZ, Harald, 75433 Maulbronn-Schmie (DE); KUNZI, Otto, 71686 Remseck (DE)
(74) Vertreter: Gleiss & Grosse
(86) Internationale Anmeldenummer: PCT/EP2001/013494
(87) Internationale Veröffentlichungsnummer: WO 2002/042076

(56) Entgegenhaltungen:
- EP-A- 0 185 965
- EP-A- 0 752 310
- DE-A- 4 338 947
- DE-A- 4 443 493
- DE-C- 689 632
- DE-C- 725 705
- GB-A- 741 153

## Beschreibung

Blechtafel-Druckmaschinen und Blechtafel-Lackiermaschinen werden zum Bedrucken bzw. zum Lackieren von Metalltafeln eingesetzt, aus denen nach dem Bedrucken und/oder Lackieren Dosen für Verpackungszwecke, Deckel für diese Dosen oder für Gläser, Verschlüsse für Flaschen oder ähnliche aus Feinblech gefertigte Artikel hergestellt werden. Diese Metalltafeln werden im folgenden als Blechtafeln bezeichnet. Die Druckmaschinen und Lackiermaschinen werden auch zum Bedrucken und/oder Lackieren von Tafeln aus anderen Werkstoffen, z.B. aus Kunststoff, eingesetzt.

Bei diesen Maschinen folgen eine Reihe von Druckzylindern und Übergabetrommeln aufeinander. Bei manchen Maschinen liegen die Achsen dieser Zylinder und Trommeln annähernd auf der gleichen Höhe. Bei anderen Maschinen liegt die Achse der Übergabetrommeln tiefer als diejenige der Druckzylinder.

Die Druckzylinder haben eine weitgehend geschlossene zylindrische Oberfläche. Die Übergabetrommeln hingegen bestehen vorzugsweise aus einem rohrförmigen Trommelkern geringeren Durchmessers, an dem einige Bauteile angeordnet sind, die mit dem Trommelkern umlaufen. Die äußerste zylindrische Bewegungsbahn dieser Bauteile definiert eine gedachte zylindrische Mantelfläche der Übergabetrommeln, auf die sich ein Teil der nachfolgenden Ausführungen beziehen.

Sowohl bei den Druckzylindern, wie auch bei den Übergabetrommeln sind an einer bestimmten Umfangsstelle Greifer angeordnet, die den vorderen Rand der zu bedruckenden oder zu lackierenden Blechtafeln erfassen und sie mitnehmen. Für den hinteren Rand der Blechtafeln sind solche Greifer nicht vorhanden.

Bei ihrem Durchlauf durch die Druckmaschine werden die Blechtafeln vom Druckzylinder an die Übergabetrommel und von dieser an den Druckzylinder übergeben. Dabei werden sie von den zugeordneten Greifern an ihrem vorderen Randabschnitt erfasst und von der einen Übergabestelle zur nächsten weiterbefördert. Dabei wechseln die Blechtafeln ihre Krümmung.

Beim Umlauf mit dem Druckzylinder, der eigentlich als Gegendruckzylinder zu bezeichnen ist, liegen die Blechtafeln mit ihrer Rückseite auf dem Druckzylinder auf. Dabei werden die Blechtafeln dadurch geführt, dass sie durch den engen Spalt zwischen dem Druckzylinder und einem Gummizylinder hindurch geführt werden, der das Druckbild mit einer bestimmten Farbgebung auf die ihm zugekehrte Vorderseite der Blechtafeln überträgt.

Beim Umlauf mit der Übergabetrommel werden die Blechtafeln auf ihrer Rückseite von Führungsleisten geführt, die in einem gewissen Abstand von der gedachten Mantelfläche der Übergabetrommel angeordnet sind. Diese Führungsleisten erstrecken sich über einen Umfangsbereich der Übergabetrommel, der kleiner als der Umfangsbereich zwischen der ersten und der zweiten Übergabestelle der Übergabetrommel ist.

Beim Übergang der Blechtafeln von der Übergabetrommel auf den nächstfolgenden Druckzylinder liegt ab einer bestimmten Wegstrecke der Blechtafeln deren hinterer Längenabschnitt einerseits nicht mehr an den Führungsleisten und andererseits noch nicht an dem Druckzylinder an. Das führt dazu, dass die Blechtafeln instabil werden und außerhalb ihres eingespannten vorderen Randbereiches unter der Wirkung innerer und äußerer Kräfte, wie z.B. der Elastizität und der Massenkräfte, zu Schwingungen neigen. Diese Erscheinungen treten schon bei Druckmaschinen auf, deren Achsen auf gleicher Höhe liegen.

Um diese Schwingungen zumindest zu verringern, ist es bekannt GB 741153 A oder EP 0 752 310 B1), an der Übergabetrommel Führungselemente anzubringen, die im Endbereich der Blechtafel so angeordnet sind, dass die Hinterkante der Blechtafel sich daran anlegen kann. Diese Führungselemente haben dafür eine Anlagefläche, die gegenüber der Tangente der Mantelfläche der Übergabetrommel einen gewissen, fest eingestellten, Neigungswinkel hat.

Da das Führungselement sich auf seiner kreisförmigen Bewegungsbahn von der Blechtafel entfernt, ändert sich der Neigungswinkel zwischen seiner Anlagefläche und dem hinteren Endabschnitt der Blechtafeln. Beim Übergang der Blechtafeln von der Übergabetrommel zum nächstfolgenden Druckzylinder kann es daher infolge der in der Blechtafel auftretenden Schwingungen und infolge der Instabilität ihres hinteren Längenabschnittes vorkommen, dass nicht nur die Endkante der Blechtafeln, sondern ihr ganzer Endabschnitt und damit der Endabschnitt der bedruckten Fläche an der Anlagefläche des Führungselementes anliegt und dass dadurch das Druckbild verschmiert wird.

Bei Druckmaschinen mit einem Höhenversatz der Achsen der Druckzylinder und der Übergabetrommeln kann dieser Fehler verstärkt auftreten. Dieses Verschmieren des Druckbildes macht unter Umständen die Blechtafeln unbrauchbar.

Der Erfindung liegt die Aufgabe zugrunde, eine Führungseinrichtung für Blechtafel-Druckmaschinen und Blechtafel-Lackiermaschinen zu schaffen, bei der das Verschmieren des Druckbildes im hinteren Endbereich der Blechtafeln zumindest vermindert, wenn nicht gar vermieden wird. Diese Aufgabe wird durch eine Führungseinrichtung mit den Merkmalen des Anspruches 1 gelöst.

Dadurch, dass das Führungselement mittels eines Schwenklagers mit parallel zur Achse der Übergabetrommel ausgerichteter Schwenkachse schwenkbar gelagert ist und die Neigung seiner Anlagefläche mittels eines Schwenkantriebes verändert werden kann, lässt sich die Anlagefläche besser auf die Winkelstellung des Endabschnittes der Blechtafeln einstellen, so dass nur noch die Hinterkante der Blechtafeln an der Führungsfläche anliegt, nicht aber mehr deren hinterer Endabschnitt. Dadurch wird die Gefahr des Verschmierens des Druckbildes am hinteren Endabschnitt zumindest erheblich vermindert, wenn nicht gar ganz ausgeschaltet.

Mit der Ausgestaltung der Führungseinrichtung nach Anspruch 2 wird ein besonders günstiger Winkelbereich für die Schwenkbewegung der Anlagefläche angegeben.

Bei einer Ausgestaltung der Führungseinrichtung nach Anspruch 3 wird die Anlage der Blechtafeln am Führungselement bei dachförmiger Anordnung der Flächenabschnitte auf die Firstkante und bei schwalbenschwanzförmiger Anordnung der Flächenabschnitte auf die beiden außen liegenden Längskanten des Führungselementes begrenzt.

In ähnlicher Weise wird bei einer Ausgestaltung der.Führungseinrichtung nach Anspruch 4 die Anlage der Blechtafeln am Führungselement auf dessen seitliche Längskante begrenzt.

Durch eine Ausgestaltung der Führungseinrichtung nach Anspruch 5 wird gewährleistet, dass auch bei breiteren Blechtafeln deren Hinterkante nur an je einer Seitenkante der Führungselemente anliegt, und zwar selbst dann, wenn die Blechtafeln unter der Wirkung ihres Eigengewichtes und/oder ihrer Massenkräfte in ihrer Querrichtung konkav oder konvex gewölbt sind.

Durch eine Ausgestaltung der Führungseinrichtung nach Anspruch 6 lassen sich die Führungselemente leicht auf unterschiedliche Breiten der Blechtafeln einstellen.

Mit einer Ausgestaltung der Führungseinrichtung nach Anspruch 7 können die verschwenkbaren Führungselemente in Umfangsrichtung auf unterschiedliche Längen der Blechtafeln eingestellt werden, wobei ihre Einstellung in Umfangsrichtung in der Regel auf die Umfangsstelle der Greifer bezogen ist, die die Blechtafeln am vorderen Randabschnitt erfassen.

Durch eine Ausgestaltung der Führungseinrichtung nach Anspruch 8 kann der Schwenkantrieb für das Führungselement verhältnismäßig einfach gestaltet werden. Das gilt insbesondere für eine der Weiterbildungen der Führungseinrichtungen nach Anspruch 9.

Mit einer Ausgestaltung der Führungseinrichtung nach Anspruch 10 kann die Anpassung der Neigung der Anlagefläche noch besser auf die Bewegungsverhältnisse und elastischen Verformungen des hinteren Längenabschnittes der Blechtafeln eingestellt werden. Das gilt insbesondere für die Weiterbildungen nach Anspruch 11 und/oder Anspruch 12. Eine weitere Optimierung der Einstellung der Anlagefläche des Führungselementes kann mit einer Ausgestaltung der Führungseinrichtung nach Anspruch 13 erreicht werden.

Bei einer Ausgestaltung der Führungseinrichtung nach Anspruch 14, bei der das Führungselement selbst aus einem schwingungsdämpfenden Werkstoff hergesttellt ist oder zumindest mit einer schwingungsdämpfenden Schicht versehen ist, werden die Schwingungen der Blechtafeln zumindest im Bereich ihrer Hinterkante vermindert. Das wirkt sich beruhigend auf die Blechtafel im Ganzen aus und trägt ebenfalls dazu bei, dass die Gefahr des Verschmierens des Druckbildes am hin teren Endabschnitt zumindest erheblich vermindert, wenn nicht gar ganz ausgeschaltet wird.

Bei einer Ausgestaltung der Führungseinrichtung nach Anspruch 15 wird eine abrasive Wirkung durch die Hinterkante der Blechtafeln an der Anlagefläche des Führungselementes zumindest stark vermindert, die dadurch entstehen kann, dass aufgrund der geometrischen Verhältnisse und der Werkstoff eigenschaften die Hinterkante der Blechtafeln sich auf der Anlagefläche der Führungselemente entlang bewegt, und dadurch, dass die Blechtafeln in der Regel durch das Abtrennen von einem Coil einen scharfen Schnittgrat haben und dieser an der Anlagefläche des Führungselementes einen starken Verschleiß hervorrufen kann. Durch eine Ausgestaltung der Führungseinrichtung nach Anspruch 16 wird diese abrasive Wirkung an der Anlagefläche vor allem an denjenigen Führungselementen stark vermindert, die gemäß Anspruch 14 entweder selbst aus einem schwingungsdämpfenden Werkstoff hergestellt sind oder deren Führungselement mit einer schwingungsdämpfenden Schicht (84) versehen sind.

Durch eine Ausgestaltung der Führungseinrichtung nach Anspruch 17 wird eine besonders gute schwingungsdämpfende Wirkung erzielt. Durch eine Ausgestaltung der Führungseinrichtung nach Anspruch 18 wird der Verschleiß des Führungselementes besonders stark vermindert.

Im Folgenden wird die Erfindung anhand von in der Zeichnung dargestellten Ausführungsbeispielen näher erläutert. Es zeigen:
- Fig. 1: einen schematisch dargestellten Aufriss eines Teils einer Blechtafel-Druckmaschine mit einer Führungseinrichtung für die Hinterkante der Blechtafeln;
- Fig. 2 und 3: eine Seitenansicht, beziehungsweise eine Vorderansicht eines ersten Ausführungsbeispieles der Führungseinrichtung mit einem Führungselement;
- Fig. 4 und 5: eine Seitenansicht bzw. eine Vorderansicht eines zweiten Ausführungsbeispieles der Führungseinrich tung mit einem Führungselementen.
- Fig. 6 und 7: eine Seitenansicht bzw. eine Vorderansicht eines zweiten Ausführungsbeispieles der Führungseinrich tung mit einem Führungselementen.
- Fig. 8: eine Vorderansicht eines vierten Ausführungsbeispieles der Führungseinrichtung mit zwei Führungselementen.
- Fig. 9: eine Seitenansicht eines abgewandelten Führungselementes;
- Fig. 10: eine Seitenansicht eines weiteren abgewandelten Führungselementes;
- Fig. 11: einen vergrößert dargestellten Querschnitt des Führungselementes nach Fig. 10.

Aus Fig. 1 ist in stark schematisierter Darstellung ein Teil einer Blechtafel-Druckmaschine 10 zu ersehen, die im Folgenden kurz als Druckmaschine 10 bezeichnet wird. Dieser Teil der Druckmaschine 10 weist zwei sogenannte Druckzylinder 11 und 12 auf, die ihrer Funktion nach Gegendruckzylinder sind. Die Achse 13 des Druckzylinders 11 und die Achse 14 des Druckzylinders 12 sind parallel zueinander ausgerichtet und befinden sich auf gleicher Höhe. Jeder der Druckzylinder 11 und 12 arbeitet mit je einem Gummizylinder 15 bzw. 16 zusammen, von der das Druckbild in einer bestimmten Farbgebung auf die Blechtafeln übertragen wird, die zwischen dem Druckzylinder und dem zugehörigen Gummizylinder hindurchgeführt werden. Zu diesem Zweck weisen die Druckzylinder 11 und 12 nicht dargestellte Greifer auf, die an einer ebenfalls nicht dargestellten Übergabestelle die zugeführten Blechtafeln an ihrem vorderen Rand erfassen und bis zur nächsten Übergabestelle mit sich führen.

Zwischen den beiden einander benachbarten Druckzylindern 11 und 12 ist eine Übergabetrommel 17 vorhanden, deren Achse 18 zumindest annähernd parallel zu den Achsen 13 und 14 ausgerichtet ist. Die Achse 18 der Übergabetrommel 17 liegt um ein vorgegebenes Maß unterhalb der Achsen 13 und 14.

Anders als die Druckzylinder 11 und 12 mit einer geschlossenen Zylinderfläche, weist die Übergabetrommel 17 nur einen rohrförmigen Trommelkern 19 auf, der in einem vorgegebenen radialen Abstand von einer gedachten zylindrischen Mantelfläche 21 abgegrenzt wird. Abgesehen von einigen Bauteilen, die auf der Außenseite des Trommelkerns 19 angeordnet sind, ist der Raum zwischen dem Trommelkern 19 und der gedachten Mantelfläche 21 leer.

Unterhalb der Übergabetrommel 17 sind Führungsleisten 22 angeordnet, die von der gedachten Mantellinie 21 der Übergabetrommel 17 einen vorgegebenen Abstand haben, der einstellbar ist. Die Führungsleisten 22 erstrecken sich über einen Umfangsbereich der Übergabetrommel 17, der kleiner als der Umfangsbereich ist, der sich von der ersten Übergabestelle 23 bis zur zweiten Übergabestelle 24 der Blechtafeln erstreckt, von denen die erste Übergabestelle 23 bei der gedachten Berührungsstelle zwischen dem Druckzylinder 12 und der Übergabetrommel 17 gelegen ist und von denen die zweite Übergabestelle 24 bei der gedachten Berührungsstelle zwischen der Übergabetrommel 17 und dem zweiten Druckzylinder 11 gelegen ist.

Die Übergabetrommel 17 ist mit mehreren Greifern 25 ausgerüstet, die an einem gemeinsamen Träger 26 angeordnet sind, der mit dem Trommelkern 19 starr verbunden ist. Die Greifer 25 sind in der Nachbarschaft der gedachten Mantelfläche 21 der Übergabetrommel 17 an einer Umfangsstelle angeordnet, die auf die Umfangsstelle der Greifer an den Druckzylindern 11 und 12 abgestimmt ist.

Bei ihrem Durchlauf durch die Druckmaschine werden die Blechtafeln 30 vom Druckzylinder 12 an die Übergabetrommel 17 und von dieser an den Druckzylinder 11 übergeben. Dabei werden sie von den zugeordneten Greifern an ihrem vorderen Randabschnitt erfasst und von der einen Übergabestelle zur nächsten weiterbefördert. Dabei wechseln die Blechtafeln 30 abschnittweise ihre Krümmung. Das führt dazu, dass die Blechtafeln 30 außerhalb ihres eingespannten Anfangsbereiches unter der Wirkung innerer und äußerer Kräfte, wie z.B. der Elastizität und der Massenkräfte, dazu neigen, Eigenbewegungen auszuführen. Um diese Eigenbewegungen wenigstens zum Teil aufzufangen, sind an der Übergabetrommel 17 Führungselemente 31 angeordnet. Diese weisen eine Anlagefläche 32 auf, an denen sich die Hinterkante 33 der Blechtafeln 30 anlegen kann und dadurch geführt wird. Die Führungselemente 31 sind an je einem Halter 34 angeordnet. Sie sind daran mittels eines Schwenklagers 35 um eine Schwenkachse schwenkbar gelagert, die parallel zur Achse 18 der Übergabetrommel 17 ausgerichtet ist. Die Führungselemente 31 sind mit einem in Fig. 1 nicht dargestellten Schwenkantrieb gekoppelt, mittels dessen der Neigungswinkel β der Anlagefläche 32 gegenüber der Tangente 36 der Mantelfläche 21 der Übergabetrommel 17 verändert werden kann.

Der Größenbereich des Schwenkwinkels β liegt zwischen 75° und 5°. Wie aus Fig. 1 ersichtlich ist, hat der Schwenkwinkel β einen größeren Winkelwert im Bereich derjenigen Stelle der Umlaufbewegung des Führungselementes 31, an der sich die Hinterkante 33 der Blechtafeln 30 beim Wechsel ihrer Krümmung am Führungselement 31 anlegt, und einen kleineren Winkelwert im Bereich derjenigen Stelle der Umlaufbewegung des Führungselementes 31, an der sich die Hinterkante 33 der Blechtafeln 30 vom Führungselement 31 wieder löst. Bei der erstgenannten Stelle sind das Führungselement 31 und die mit ihm verbundenen Teile ausgezogen dargestellt. Bei der letztgenannten Stelle sind das Führungselement 31 und die mit ihm verbundenen Teile strichpunktiert dargestellt. In gleicher Weise sind die Greifer 25 und die mit ihnen verbundenen Teile dargestellt.

Der Halter 34 für das Führungselement 31 ist an einem Träger 37 angeordnet, der mit dem Trommelkern 19 in einer solchen Weise verbunden ist, dass der Halter 34 auf einer kreisbogenförmigen Bewegungsbahn um die Achse 18 der Übergabetrommel 17 verschwenkt werden kann und mittels einer Einstellvorrichtung auf eine bestimmte Umfangsstellung eingestellt werden kann. Diese Umfangsstelle richtet sich nach der Länge der Blechtafeln 30 und ist auf eine feste Umfangsstelle an der Übergabetrommel 17 bezogen, die durch die Greifer der Übergabetrommel 17 vorgegeben wird.

Aus Fig. 2 und 3 ist der Halter 34 näher ersichtlich, an dem das Führungselement 31 mittels des Schwenklagers 35 schwenkbar gelagert ist. Das Führungselement 31 ist leistenförmig ausgebildet. Es hat eine vorgegebene Länge. Sie ist so groß bemessen, dass die Hinterkante 33 der Blechtafeln 30 auch dann daran anliegen kann, wenn die Blechtafeln unterschiedlich lang und/oder unterschiedlich elastisch sind.

Das Schwenklager 35 ist in der Nähe des einen Endes des Führungselementes 31 angeordnet. In der Nähe des anderen Endes ist ein Schwenkantrieb 38 angekoppelt. Dargestellt ist ein Schwenkantrieb in Form eines pneumatischen oder hydraulischen Kolbenantriebes, dessen Zylinder im Halter 34 untergebracht und gelenkig mit ihm verbunden ist und dessen Kolbenstange 39 gelenkig mit dem Führungselement 31 gekoppelt ist.

Der Schwenkantrieb 38 hat zwei Endstellungen, von denen die eine Schwenkstellung mit dem größeren Schwenkwinkel β ausgezogen dargestellt ist und die Schwenkstellung mit dem kleineren Schwenkwinkel β strichpunktiert dargestellt ist. Anstelle eines hydraulischen oder pneumatischen Kolbenantriebes kommt auch ein Elektromagnet als Antrieb in Betracht, der dann ebenfalls zwei Endstellungen hat.

Das Einstellen des Führungselementes 31 auf den größeren Schwenkwinkel β erfolgt in einem Bereich der Umlaufbewegung der Übergabetrommel 17 die eine ausreichende Strecke vor derjenigen Umfangsstelle gelegen ist, an der die Hinterkante 33 der Blechtafeln 30 sich am Führungselement 31 anlegt. Die Lage dieser Umfangsstelle hängt von mehreren Umständen ab, und zwar vor allem von der Länge der Blechtafeln 30, durch die auch der Wechsel der Krümmung im hinteren Längenabschnitt der Blechtafeln 30 bestimmt wird. Durch diesen Wechsel der Krümmung der Blechtafeln 30 wird das Abheben der Hinterkante 33 der Blechtafeln 30 von den Führungsleisten 22 und das Anlegen an dem Führungselement 31 bewirkt.

Das Einstellen des Führungselementes 31 auf den kleineren Schwenkwinkel β erfolgt in einem Bereich der Umlaufbewegung der Übergabetrommel 17, der zwischen den beiden Umfangsstellen gelegen ist, an der die Hinterkante 33 der Blechtafeln 30 sich am Führungselement 31 anlegt und an der die Hinterkante 33 der Blechtafeln 30 sich vom Führungselement 31 wieder löst. Da gerade die letztgenannte Umfangsstelle sehr stark von der Länge und den physikalischen Eigenschaften der Blechtafeln abhängt, muss sie empirisch bestimmt werden.

Bei den folgenden Ausführungsbeispielen ist davon auszugehen, dass nicht gesondert erläuterten Bauteile und Baugruppen gleich oder zumindest ähnlich denjenigen der zuvor beschriebenen Bauteile und Baugruppen sind.

Bei dem aus Fig. 4 und Fig. 5 ersichtlichen Ausführungsbeispiel ist am Halter 34 mittels des Schwenklagers 35 ein Führungselement 41 schwenkbar gelagert, dessen Anlagefläche 42 durch zwei Flächenabschnitte 42.1 und 42.2 gebildet wird, die dachförmig angeordnet sind und an der Firstkante 43 an einander anschließen. Die beiden Flächenabschnitte 42.1 und 42.2 haben in axialer Richtung eine gegensinnige Neigung gegenüber einer Parallelen zur Achse des Schwenklagers 35 die vorzugsweise größer als diejenige axiale Neigung ist, die die Blechtafeln 30 beiderseits der Firstkante 43 einnehmen, wenn sie sich aufgrund dieser Anlage an der Firstkante 43 in der Querrichtung elastisch konvex verwölben. In dem Falle, dass zwei Führungselemente 41 in einem gegenseitigen axialen Abstand nebeneinander angeordnet sind, kann je nach der Breite der Blechtafeln 30 und ihrer Elastizität ihre Verwölbung auch konkav sein. Dabei kann die axiale Neigung der beiden Flächenabschnitte 42.1 und 42.2 größer als diejenige der Blechtafeln 30 im Bereich ihrer Auflagestelle auf der Firstkante 43 der beiden Führungselemente 41 sein. Sie kann aber auch kleiner als diejenige der Blechtafeln 30 sein. Dann liegt deren Hinterkante 33 an der Außenkante des zugeordneten Flächenabschnittes 42.1 oder 42.2 an.

Bei dem aus Fig. 6 und 7 ersichtlichen Ausführungsbeispiel ist am Führungselement 51 die Anlagefläche 52 im ganzen in axialer Richtung geneigt. Das bewirkt, dass die Hinterkante der Blechtafeln nicht an der gesamten Anlagefläche 52 anliegt, sondern nur an der herausragenden Längskante 53 des Führungselementes 51.

Aus Fig. 8 ist ein Paar Führungselemente 61 ersichtlich, die zur besseren Unterscheidung als Führungselement 61.1 und 61.2 bezeichnet werden. Diese beiden Führungselemente 61.2 und 61.2 sind gemeinsam auf einem nicht dargestellten Trägerteil in einem vorgegebenen gegenseitigen axialen Abstand angeordnet. Sie sind mit dem Trägerteil in der Weise verbunden, dass sie daran in axialer Richtung verschoben werden können und an einer bestimmten Stelle festgelegt werden können.

Die Führungselemente 61.1 und 61.2 unterscheiden sich in soweit von einander, als ihre Anlagefläche 62.1 bzw. 62.2 in axialer Richtung gegensinnig geneigt sind. Die Neigung der Anlageflächen 62.1 und 62.2 in axialer Richtung wird zweckmäßigerweise kleiner oder größer als die axiale Neigung der Flächenabschnitte der Blechtafeln 30 gewählt, die an den Führungselementen 61.1 und 61.2 anliegen. Dadurch wird erreicht, dass die Hinterkante der Blechtafeln entweder nur an der höher gelegenen Längskante 63.1 und 63.2 oder nur an der tiefer gelegenen Längskante 63.1 und 63.2 anliegt.

Es kann zweckmäßig sein, anstelle der geschilderten Schwenkantriebe mit zwei Endstellungen solche Schwenkantriebe zu verwenden, die eine stetige Veränderung des Schwenkwinkels β der Anlagefläche 32 der Führungselemente 31 ermöglichen. Dafür kommen Schwenkantriebe mit einem Kurbeltrieb, einem Nockentrieb oder einem Spindeltrieb in Betracht. Dieser Schwenkantrieb kann einen steuerbaren Elektromotor aufweisen, um die Schwenkbewegung an die Erfordernisse unterschiedlicher Blechtafeln besser anpassen zu können. In Betracht kommt dafür ein Schrittmotor, ein Servomotor oder ein Linearmotor. Neben ihrer Verwendung als mittelbarer Antrieb kommen diese Motoren auch für einen unmittelbarer Antrieb der Führungselemente 32 in Betracht, und zwar mit oder ohne Zwischengetriebe.

Bei der Verwendung eines stetig verstellbaren Schwenkantriebes, etwa mit einem Schrittmotor, kann der Schwenkwinkel β des Führungselementes weitgehend in Abhängigkeit von seinem Umlaufweg eingestellt werden, und zwar vor allem im Bereich des Umlaufweges zwischen der Stelle, bei der die Hinterkante der Blechtafeln sich am Führungselement anlegt, und der Stelle, bei der die Hinterkante der Blechtafeln sich vom Führungselement löst.

Allein schon durch die beim Durchlauf durch die Druckmaschine sich wiederholenden Wechsel der Krümmung der Blechtafeln 30 werden in den Blechtafeln 30 Schwingungen angeregt. Hinzu kommt, dass beim Übergang von der Übergabetrommel 17 zum Druckzylinder 11 die Blechtafeln 30 sich von den Führungsleisten 22 lösen und ihre Hinterkante 33 mit einer gewissen Auftreffgeschwindigkeit auf die Anlagefläche 32 der Führungselemente 31 auftrifft, was ebenfalls in den Blechtafeln 30 Schwingungen anregt oder schon bestehende Schwingungen verstärken kann. Da diese Schwingungen für einen störungsfreien Durchlauf der Blechtafeln 30 durch die Druckmaschine ungünstig sind, ist es zweckmäßig, die Führungselemente 31 im ganzen aus einem schwingungsdämpfenden Werkstoff herzustellen. Dafür bieten sich vor allem verschiedene Kunststoffe an.

Da die Blechtafeln 30 in der Regel von einem Coil abgetrennt werden, entsteht an der Vorderkante und der Hinterkante ein Schnittgrat. Der Schnittgrat der Hinterkante wirkt abrasiv auf die Anlagefläche der Führungselemente ein. Daher ist bei dem aus Fig. 9 ersichtlichen Führungselement 71, dessen Werkstoff nicht selbst die wünschenswerte Verschleißfestigkeit hat, im Bereich der Anlagefläche 72 eine verschleißfeste Schicht 73 angeordnet.

Aus Fig. 10 und 11 ist ein weiter abgewandeltes Führungselement 81 zu ersehen. Im Bereich seiner Anlagefläche 82 ist eine Schicht 83 aus einem verschleißfesten Werkstoff angeordnet. Darunter ist eine zweite Schicht 84 aus einem schwingungsdämpfenden Werkstoff angeordnet. Der übrige Teil 85 des Führungselementes 81 ist aus einem herkömmlichen Werkstoff, beispielsweise aus Metall, hergestellt.

Bei den Führungselementen 71 und 81 richtet sich die Art der Verbindung zwischen dem Führungselementen und der daran angeordneten Schicht bzw. Schichten und gegebenenfalls der Schichten untereinander nach den Werkstoffen der miteinander vereinigten Teile. Das gilt auch für Zusatzstoffe, die dabei möglicherweise verwendet werden.

### Bezugszeichenliste

- 10: Blechtafel-Druckmaschine
- 11: Druckzylinder
- 12: Druckzylinder
- 13: Achse
- 14: Achse
- 15: Gummizylinder
- 16: Gummizylinder
- 17: Übergabetrommel
- 18: Achse
- 19: Trommelkern
- 21: Mantelfläche
- 22: Führungsleisten
- 23: Übergabestelle
- 24: Übergabestelle
- 25: Greifer
- 26: Träger
- 30: Blechtafeln
- 31: Führungselement
- 32: Anlagefläche
- 33: Hinterkante
- 34: Halter
- 35: Schwenklager
- 36: Tangente
- 37: Träger
- 38: Schwenkantrieb
- 39: Kolbenstange

- 41: Führungselement
- 42: Anlagefläche
- 42.1: Flächenabschnitt
- 42.2: Flächenabschnitt
- 43: Firstkante

- 51: Führungselement
- 52: Anlagefläche
- 53: Längskante

- 61: Führungselement
- 62: Anlagefläche
- 63: Längskante
- 64: Längskante

- 71: Führungselement
- 72: Anlagefläche
- 73: Schicht (verschleißfest)

- 81: Führungselement
- 82: Anlagefläche
- 73: Schicht (verschleißfest)
- 84: Schicht (schwingungsdämpfend)
- 85: übriger Teil

## Patentansprüche

1. Führungseinrichtung für Blechtafel-Druckmaschinen und Blechtafel-Lackiermaschinen, mit den Merkmalen:
- es sind wenigstens zwei Druckzylinder (11; 12) vorhanden,
- - die mit gegenseitigem Abstand nebeneinander angeordnet sind und
- - deren Achsen (13; 14) parallel zueinander ausgerichtet sind,
- zwischen je zwei einander benachbarten Druckzylindern (11; 12) ist eine Übergabetrommel (17) vorhanden, deren Achse (18) zumindest annähernd parallel zur Achse (13; 14) der Druckzylinder (11; 12) ausgerichtet ist,
- unterhalb der Übergabetrommel (17) sind Führungsleisten (22) vorhanden,
- - die von der gedachten Mantelfläche (21) der Übergabetrommel (17) einen einstellbaren Abstand haben, und
- - die sich über einen Umfangsbereich der Übergabetrommel (17) erstrecken, der kleiner als der Umfangsbereich ist, der sich von der ersten Übergabestelle (23) der Blechtafeln (30) zwischen dem ersten Druckzylinder (12) und der Übergabetrommel (17) bis zu der zweiten Übergabestelle (24) der Blechtafeln (30) zwischen der Übergabetrommel (17) und dem zweiten Druckzylinder (11) erstreckt,
- an der Übergabetrommel (17) ist an einer bestimmten Umfangsstelle weinigstens ein Führungselement (31) vorhanden,
- - das eine nach außen gekehrte Anlagefläche (32) für die Blechtafeln (30) aufweist, die gegenüber der Tangente (36) der gedachten Mantelfläche (21) der Übergabetrommel (17) einen vorgegebenen Neigungswinkel (β) hat,
**gekennzeichnet durch** die Merkmale:
- das Führungselement (31) ist mittels eines Schwenklagers (35) mit parallel zur Achse (18) der Übergabetrommel (17) ausgerichteter Schwenkachse schwenkbar gelagert,
- es ist ein Schwenkantrieb (38) vorhanden, mittels dessen der Neigungswinkel (β) der Anlagefläche (32) des Führungselementes (31) gegenüber der Tangente (36) der gedachten Mantelfläche (21) der Übergabetrommel (17) veränderbar ist.

2. Führungseinrichtung nach Anspruch 1
**gekennzeichnet durch** die Merkmale:
- der Neigungswinkel (β) zwischen der Anlagefläche (32) und der Tangente (36) der gedachten Mantelfläche (21) der Übergabetrommel (17) liegt zumindest annähernd in einem Bereich von 75° bis 5°,
- - wobei an derjenigen Stelle der Umlaufbewegung des Führungselementes (31), bei der die Hinterkante (33) der Blechtafeln (30) sich am Führungselement (31) anlegt, der größere Winkelwert vorhanden ist und
- - wobei an derjenigen Stelle der Umlaufbewegung des Führungselementes (31), bei der die Hinterkante (33) der Blechtafeln (30) sich vom Führungselement (31) löst, der kleinere Winkelwert vorhanden ist.

3. Führungseinrichtung nach Anspruch 1 oder 2,
**gekennzeichnet durch** die Merkmale:
- die Anlagefläche (42) des Führungselementes (41) ist in zwei Flächenabschnitte (42.1; 42.2) unterteilt,
- - die in axialer Richtung nebeneinander angeordnet sind und aneinander anschließen und
- - die in axialer Richtung gegensinnig geneigt sind,
- vorzugsweise ist die axiale Neigung der beiden. Flächenabschnitte (42.1; 42.2) größer oder kleiner als diejenige, die die Blechtafeln (30) an der Berührungsstelle gegenüber der Mantellinie der gedachten zylindrischen Mantelfläche (21) einnehmen.

4. Führungseinrichtung nach Anspruch 1 oder 2,
**gekennzeichnet durch** die Merkmale:
- die Anlagefläche (52) des Führungselementes (51) ist in axialer Richtung geneigt ausgerichtet,
- vorzugsweise ist die axiale Neigung der Anlagefläche (52) größer oder kleiner als diejenige, die die Blechtafeln (30) an der Berührungsstelle gegenüber der Mantellinie der gedachten zylindrischen Mantelfläche (21) einnehmen.

5. Führungseinrichtung nach Anspruch 1 oder 2,
**gekennzeichnet durch** die Merkmale:
- beim Vorhandensein zweier Führungselemente (61.1; 61.2), die in axialer Richtung in einem gegenseitigen Abstand nebeneinander angeordnet sind, ist deren Anlagefläche (62.1; 62.2) auch in axialer Richtung geneigt,
- die axiale Neigung der beiden Anlageflächen (62.1; 62.2) ist gegensinnig ausgerichtet,
- vorzugsweise ist die axiale Neigung der beiden Anlageflächen (62.1; 62.2) größer oder kleiner als diejenige, die die Blechtafeln (30) an den Berührungsstellen gegenüber der Mantellinie der gedachten zylindrischen Mantelfläche (21) einnehmen.

6. Führungseinrichtung nach einem der Ansprüche 1 bis 3
**gekennzeichnet durch** die Merkmale:
- bei zwei oder mehr Führungselementen (61.1; 61.2) ist zumindest ein Teil davon in axialer Richtung einstellbar ausgebildet.

7. Führungseinrichtung nach einem der Ansprüche 1 bis 5
**gekennzeichnet durch** die Merkmale:
- die vorhandenen Führungselemente (31.1; 31.2) und ihr zugehöriger Schwenkantrieb (38) sind auf einem gemeinsamen Träger (37) angeordnet,
- - der auf einer kreisbogenförmigen Bewegungsbahn um die Achse (18) der Übergabetrommel (17) bewegbar geführt ist und
- - der mittels einer Einstellvorrichtung auf eine bestimmte Umfangsstelle in Bezug auf einen vorgegebenen Festpunkt an der Übergabetrommel (17) einstellbar ist.

8. Führungseinrichtung nach einem der Ansprüche 1 bis 5,
**gekennzeichnet durch** die Merkmale:
- der Schwenkantrieb (38) ist auf zwei Endstellungen einstellbar.

9. Führungseinrichtung nach Anspruch 6,
**gekennzeichnet durch** die Merkmale:
- der Schwenkantrieb (38) weist einen pneumatischen oder hydraulischen Kolbenantrieb oder einen Elektromagneten auf.

10. Führungseinrichtung nach einem der Ansprüche 1 bis 5,
**gekennzeichnet durch** die Merkmale:
- der Schwenkantrieb ist innerhalb eines vorgegebenen Schwenkbereiches stetig einstellbar.

11. Führungseinrichtung nach Anspruch 8,
**gekennzeichnet durch** die Merkmale:
- der Schwenkantrieb weist einen Kurbeltrieb oder einen Nockentrieb oder einen Spindeltrieb auf.

12. Führungseinrichtung nach Anspruch 10 oder 11,
**gekennzeichnet durch** die Merkmale:
- der Schwenkantrieb wird **durch** einen steuerbaren Elektromotor gebildet oder weist einen solchen Motor auf,
- vorzugsweise ist dieser Motor ausgebildet
- - als Schrittmotor,
- - als Servomotor oder
- - als Linearmotor.

13. Führungseinrichtung nach Anspruch 8,
**gekennzeichnet durch** die Merkmale:
- der Schwenkwinkel (β) des Führungselementes (31) ist in Abhängigkeit von zumindest einem Teil seines Umlaufweges zwischen den beiden Umfangsstellen ein stellbar, bei der die Hinterkante (33) der Blechtafeln (30) sich am Führungselement (31) anlegt bzw. bei der die Hinterkante (33) der Blechtafeln (30) sich vom Führungselement (31) löst.

14. Führungseinrichtung nach Anspruch 1,
**gekennzeichnet durch** die Merkmale:
- das Führungselement (31) ist entweder selbst aus einem schwingungsdämpfenden Werkstoff hergestellt oder das Führungselement (81) ist mit einer schwingungsdämpfen den Schicht (84) versehen.

15. Führungseinrichtung nach Anspruch 1,
**gekennzeichnet durch** das Merkmal:
- das Führungselement (71) ist im Bereich seiner Anlagefläche (72) mit einer verschleißfesten Schicht (73) versehen.

16. Führungseinrichtung nach Anspruch 14,
**gekennzeichnet durch** die Merkmale:
- das Führungselementes (81) ist im Bereich seiner Anlagefläche (82) mit einer verschleißfesten Schicht (83) versehen.

17. Führungseinrichtung nach Anspruch 14 oder 16,
**gekennzeichnet durch** die Merkmale:
- der schwingungsdämpfende Teil des Führungselementes (31) oder die schwingungsdämpfende Schicht (84) des Führungselementes (81) besteht
- - aus Kunststoff oder
- - aus massivem Kautschuk oder
- - aus zellulärem Kautschuk mit offenen und/oder mit geschlossenen Poren.

18. Führungseinrichtung nach Anspruch 15, 16 oder 17
**gekennzeichnet durch** die Merkmale:
- die verschleißfeste Schicht (73; 83) besteht
- - aus einem Hartmetall oder
- - aus einem oxidkeramischen Werkstoff oder
- - aus einem Silikatglas.

## Claims

1. A guide device for metal-sheet printing machines and metal-sheet painting machines, with the features:
- at least two printing cylinders (11; 12) are provided,
- - which are arranged adjacent to one another at a mutual distance and
- - the axes (13; 14) of which are orientated parallel to one another
- a transfer drum (17), the axis (18) of which is orientated at least approximately parallel to the axis (13; 14) of the printing cylinders (11; 12), is present between two respective mutually adjacent printing cylinders (11; 12) in each case,
- below the transfer drum (17) guide strips (22) are provided,
- - which are at an adjustable distance from the imaginary circumferential surface (21) of the transfer drum (17), and
- - which extend over a peripheral region of the transfer drum (17), which is smaller than the peripheral region which extends from the first transfer station (23) of the metal sheets (30) between the first print cylinder (12) and the transfer drum (17) as far as the second transfer station (24) of the metal sheets (30) between the transfer drum (17) and the second print cylinder (11),
- at a specific peripheral point on the transfer drum (17) at least one guide element (31) is provided,
- - which comprises an abutment face (32) for the metal sheets (30), which is directed towards the outside and which has a pre-determined angle of inclination (β) with respect to the tangent (36) of the imaginary circumferential surface (21) of the transfer drum (17),
**characterized by** the features:
- the guide element (31) is mounted so as to be pivotable by means of a pivot bearing (35) with a pivot axis orientated parallel to the axis (18) of the transfer drum (17),
- a pivot drive (38) is provided, by means of which the angle of inclination (β) of the abutment face (32) of the guide element (31) can be altered with respect to the tangent (36) of the imaginary circumferential surface (21) of the transfer drum (17).

2. A guide device according to Claim 1, **characterized by** the features:
- the angle of inclination (β) between the abutment face (32) and the tangent (36) of the imaginary circumferential surface (21) of the transfer drum (17) is at least approximately within a range of from 75° to 5°,
- - wherein the larger angular value is present at that point of the rotational movement of the guide element (31) at which the rear edge (33) of the metal sheets (30) rests against the guide element (31), and
- - wherein the smaller angular value is present at that point of the rotational movement of the guide element (31) at which the rear edge (33) of the metal sheets (30) is released from the guide element (31).

3. A guide device according to Claim 1 or 2, **characterized by** the features:
- the abutment face (42) of the guide element (41) is subdivided into two portions (42.1;42.2),
- - which are arranged adjacent to each other and adjoin each other in the axial direction, and
- - which are inclined in opposite directions in the axial direction,
- the axial inclination of the two portions (42.1; 42.2) of the face is preferably larger or smaller than that displayed by the metal sheets (30) at the contact point with respect to the circumferential line of the imaginary cylindrical circumferential surface (21).

4. A guide device according to Claim 1 or 2, **characterized by** the features:
- the abutment face (52) of the guide element (51) is orientated at an inclination in the axial direction,
- the axial inclination of the abutment face (52) is preferably larger or smaller than that displayed by the metal sheets (30) at the contact point with respect to the circumferential line of the imaginary cylindrical circumferential surface (21).

5. A guide device according to Claim 1 or 2, **characterized by** the features:
- when two guide elements (61.1; 61.2) are present which are arranged at a mutual distance next to each other in the axial direction, their abutment face (62.1; 62.2) is also inclined in the axial direction,
- the axial inclination of the two abutment faces (62.1; 62.2) is orientated in opposite directions,
- the axial inclination of the two abutment faces (62.1; 62.2) is preferably larger or smaller than that displayed by the metal sheets (30) at the contact points with respect to the circumferential line of the imaginary cylindrical circumferential surface (21).

6. A guide device according to one of Claims 1 to 3, **characterized by** the features:
- in the case of two or more guide elements (61.1; 61.2) at least part of them are made adjustable in the axial direction.

7. A guide device according to one of Claims 1 to 5, **characterized by** the features:
- the existing guide elements (31.1; 31.2) and their associated pivot drive (38) are arranged on a common support (37),
- - which is guided on an arcuate movement path so as to be movable about the axis (18) of the transfer drum (17), and
- - which is adjustable to a specified peripheral point with respect to a pre-determined fixed point on the transfer drum (17) by means of an adjustment device.

8. A guide device according to one of Claims 1 to 5, **characterized by** the features:
- the pivot drive (38) is adjustable to two end positions.

9. A guide device according to Claim 6, **characterized by** the features:
- the pivot drive (38) has a pneumatic or hydraulic piston drive or an electromagnet.

10. A guide device according to one of Claims 1 to 5, **characterized by** the features:
- the pivot drive is continuously adjustable within a pre-determined pivoting range.

11. A guide device according to Claim 8, **characterized by** the features:
- the pivot drive has a crank drive or a cam drive or a spindle drive.

12. A guide device according to Claim 10 or 11, **characterized by** the features:
- the pivot drive is formed by a controllable electric motor or comprises such a motor,
- the said motor is preferably formed
- - as a stepping motor,
- - as a servo motor or
- - as a linear motor.

13. A guide device according to Claim 8, **characterized by** the features:
- the pivot angle (β) of the guide element (31) is adjustable as a function of at least part of its rotational path between the two peripheral points, at which the rear edge (33) of the metal sheets (30) rests against the guide element (31), and at which the rear edge (33) of the metal sheets (30) is released from the guide element (31) respectively.

14. A guide device according to Claim 1, **characterized by** the features:
- the guide element (31) is either itself produced from a vibration-damping material, or the guide element (81) is provided with a vibration-damping layer (84).

15. A guide device according to Claim 1, **characterized by** the feature:
- the guide element (71) is provided in the region of its abutment face (72) with a wear-resistant layer (73).

16. A guide device according to Claim 14, **characterized by** the features:
- the guide element (81) is provided in the region of its abutment face (82) with a wear-resistant layer (83).

17. A guide device according to Claim 14 or 16, **characterized by** the features:
- the vibration-damping part of the guide element (31) or the vibration-damping layer (84) of the guide element (81) consists
- - of plastics material or
- - of solid rubber or
- - of cellular rubber with open and/or with closed pores.

18. A guide device according to Claim 15, 16 or 17, **characterized by** the features:
- the wear-resistant layer (73; 83) consists
- - of a hard metal or
- - of an oxide-ceramic material or
- - of a silicate glass.

## Revendications

1. Dispositif de guidage pour imprimeuses de feuilles de tôle et machines à vernir des feuilles de tôle, avec les caractéristiques :
- au moins deux cylindres d'impression (11 ; 12) sont présents,
- - lesquels sont disposés à un écart mutuel l'un de l'autre et
- - dont les axes (13 ; 14) sont orientés parallèlement l'un à l'autre,
- un tambour de transfert (17) dont l'axe (18) est orienté au moins approximativement parallèlement à l'axe (13 ; 14) des cylindres d'impression (11 ; 12), est présent entre à chaque fois deux cylindres d'impression voisins (11 ; 12),
- des barres conductrices (22) sont présentes en dessous du tambour de transfert (17),
- - lesquelles ont un écart réglable depuis la surface d'enveloppe imaginaire (21) du tambour de transfert (17), et
- - lesquelles s'étendent au-dessus d'une zone périphérique du tambour de transfert (17) qui est inférieure à la zone périphérique qui s'étend du premier point de transfert (23) des feuilles de tôle (30) entre le premier cylindre d'impression (12) et le tambour de transfert (17) jusqu'au second point de transfert (24) des feuilles de tôle (30) entre le tambour de transfert (17) et le deuxième cylindre d'impression (11),
- au moins un élément de guidage (31) est présent sur le tambour de transfert (17) à un point périphérique déterminé,
- - lequel présente une surface d'appui (32) tournée vers l'extérieur pour les feuilles de tôle (30) qui a un angle d'inclinaison prédéfini (β) par rapport à la tangente (36) de la surface d'enveloppe imaginaire (21) du tambour de transfert (17),
**caractérisé par** les caractéristiques :
- l'élément de guidage (31) est logé à pivotement au moyen d'un palier pivotant (35) avec un axe de pivotement orienté parallèlement à l'axe (18) du tambour de transfert (17),
- un entraînement pivotant (38) au moyen duquel l'angle d'inclinaison (β) de la surface d'appui (32) de l'élément de guidage (31) peut être modifié par rapport à la tangente (36) de la surface d'enveloppe imaginaire (21) du tambour de transfert (17), est présent.

2. Dispositif de guidage selon la revendication 1, **caractérisé par** les caractéristiques :
- l'angle d'inclinaison (β) entre la surface d'appui (32) et la tangente (36) de la surface d'enveloppe imaginaire (21) du tambour de transfert (17) se situe au moins approximativement dans une plage de 75° à 5°,
- - la valeur angulaire la plus élevée étant présente à l'endroit du mouvement de rotation de l'élément de guidage (31) où l'arête arrière (33) des feuilles de tôle (30) s'appuie sur l'élément de guidage (31), et
- - la valeur angulaire la plus petite étant présente à l'endroit du mouvement de rotation de l'élément de guidage (31) où l'arête arrière (33) des feuilles de tôle (30) se détache de l'élément de guidage (31).

3. Dispositif de guidage selon la revendication 1 ou 2, **caractérisé par** les caractéristiques :
- la surface d'appui (42) de l'élément de guidage (41) est divisée en deux sections de surface (42.1 ; 42.2),
- - lesquelles sont disposées l'une à côté de l'autre en direction axiale et se raccordent l'une à l'autre et
- - lesquelles sont inclinées en sens opposé en direction axiale,
- l'inclinaison axiale des deux sections de surface (42.1 ; 42.2) est de préférence supérieure ou inférieure à celle qu'adoptent les feuilles de tôle (30) au point de contact par rapport à la ligne d'enveloppe de la surface d'enveloppe cylindrique imaginaire (21).

4. Dispositif de guidage selon la revendication 1 ou 2, **caractérisé par** les caractéristiques :
- la surface d'appui (52) de l'élément de guidage (51) est orientée de manière inclinée dans la direction axiale,
- l'inclinaison axiale de la surface d'appui (52) est de préférence supérieure ou inférieure à celle qu'adoptent les feuilles de tôle (30) au point de contact par rapport à la ligne d'enveloppe de la surface d'enveloppe cylindrique imaginaire (21).

5. Dispositif de guidage selon la revendication 1 ou 2, **caractérisé par** les caractéristiques :
- en cas de présence de deux éléments de guidage (61.1 ; 61.2) qui sont disposés l'un à côté de l'autre en direction axiale à un écart mutuel, leur surface d'appui (62.1 ; 62.2) est également inclinée en direction axiale,
- l'inclinaison axiale des deux surfaces d'appui (62.1 ; 62.2) est orientée en sens opposé,
- l'inclinaison axiale des deux surfaces d'appui (62.1 ; 62.2) est de préférence supérieure ou inférieure à celle qu'adoptent les feuilles de tôle (30) au point de contact par rapport à la ligne d'enveloppe de la surface d'enveloppe cylindrique imaginaire (21).

6. Dispositif de guidage selon l'une quelconque des revendications 1 à 3, **caractérisé par** les caractéristiques :
- avec deux éléments de guidage ou plus (61.1 ; 61.2), au moins une partie d'entre eux est réalisée de manière réglable en direction axiale.

7. Dispositif de guidage selon l'une quelconque des revendications 1 à 5, **caractérisé par** les caractéristiques :
- les éléments de guidage présents (31.1 ; 31.2) et leur entraînement pivotant associé (38) sont disposés sur un support commun (37),
- - lequel est guidé de manière mobile sur une voie de déplacement en forme d'arc de cercle autour de l'axe (18) du tambour de transfert (17) et
- - lequel est réglable au moyen d'un dispositif de réglage sur un point périphérique déterminé par rapport à un point fixe prédéfini sur le tambour de transfert (17).

8. Dispositif de guidage selon l'une quelconque des revendications 1 à 5, **caractérisé par** les caractéristiques :
- l'entraînement pivotant (38) est réglable sur deux positions terminales.

9. Dispositif de guidage selon la revendication 6, **caractérisé par** les caractéristiques :
- l'entraînement pivotant (38) présente un entraînement à piston pneumatique ou hydraulique ou un électro-aimant.

10. Dispositif de guidage selon l'une quelconque des revendications 1 à 5, **caractérisé par** les caractéristiques :
- l'entraînement pivotant est réglable en continu au sein d'une plage de pivotement prédéfinie.

11. Dispositif de guidage selon la revendication 8, **caractérisé par** les caractéristiques :
- l'entraînement pivotant présente une transmission à bielle ou une transmission à cames ou une transmission à broche.

12. Dispositif de guidage selon la revendication 10 ou 11, **caractérisé par** les caractéristiques :
- l'entraînement pivotant est formé par un moteur électrique pouvant être commandé ou présente un tel moteur,
- ce moteur est de préférence réalisé
- - en tant que moteur pas à pas,
- - en tant que servomoteur ou
- - en tant que moteur linéaire.

13. Dispositif de guidage selon la revendication 8, **caractérisé par** les caractéristiques :
- l'angle de pivotement (β) de l'élément de guidage (31) est réglable en fonction d'au moins une partie de sa course de rotation entre les deux points périphériques où l'arête arrière (33) des feuilles de tôle (30) s'appuie sur l'élément de guidage (31) ou où l'arête arrière (33) des feuilles de tôle (30) se détache de l'élément de guidage (31).

14. Dispositif de guidage selon la revendication 1, **caractérisé par** les caractéristiques :
- l'élément de guidage (31) est soit lui-même fabriqué à partir d'un matériau amortissant les oscillations, soit l'élément de guidage (81) est pourvu d'une couche amortissant les oscillations (84).

15. Dispositif de guidage selon la revendication 1, **caractérisé par** la caractéristique :
- l'élément de guidage (71) est pourvu d'une couche résistant à l'usure (73) dans la zone de sa surface d'appui (72).

16. Dispositif de guidage selon la revendication 14, **caractérisé par** les caractéristiques :
- l'élément de guidage (81) est pourvu d'une couche résistant à l'usure (83) dans la zone de sa surface d'appui (82).

17. Dispositif de guidage selon la revendication 14 ou 16, **caractérisé par** les caractéristiques :
- la partie amortissant les oscillations de l'élément de guidage (31) ou la couche amortissant les oscillations (84) de l'élément de guidage (81) se compose
- - de plastique ou
- - de caoutchouc massif ou
- - de caoutchouc cellulaire à pores ouverts et/ou à pores fermés.

18. Dispositif de guidage selon la revendication 15, 16 ou 17, **caractérisé par** les caractéristiques :
- la couche résistant à l'usure (73 ; 83) se compose
- - d'un métal dur ou
- - d'un matériau de céramique oxydée ou
- - d'un verre de silicate.
